# EUROPÄISCHE PATENTSCHRIFT

(11) **EP 0 387 490 B1**
(45) Veröffentlichungstag und Bekanntmachung des Hinweises auf die Patenterteilung: **26.02.1992**
(21) Anmeldenummer: 90100673.4
(22) Anmeldetag: 13.01.1990
(51) Int. Cl.: B26B 21/52

(54) **Doppel-Schwingkopf-Rasierapparat**
Double pivoting head razor
Rasoir avec tête double oscillante

(30) Priorität: 15.03.1989 DE 8903182 U
(43) Veröffentlichungstag der Anmeldung: 19.09.1990
(73) Patentinhaber: Wilkinson Sword Gesellschaft mit beschränkter Haftung, D-42659 Solingen (DE)
(72) Erfinder: Althaus, Wolfgang, D-5600 Wuppertal (DE); Coffin, Dave, Norwich, Norfolk (GB)
(74) Vertreter: Stenger, Watzke & Ring Patentanwälte

(56) Entgegenhaltungen:
- EP-A- 0 195 602
- DE-A- 3 635 552
- US-A- 1 455 725
- US-A- 4 797 998

## Beschreibung

Die Erfindung betrifft einen Doppel-Schwingkopf-Rasierapparat mit einem am vorderen Ende eines Handgriffs angeordneten Rasierapparatekopf, in dem eine zur Schneidkante waagerechte Schwingachse definierende Halterung für eine um eine federbelastete Nullage schwingbare Rasierklingeneinheit angeordnet ist, wobei die Rasierklingeneinheit zusätzlich um eine in der Längssymmetrieebene des Rasierapparates liegende, senkrechte Achse ebenfalls ausgehend von einer federbelasteten Nullage schwingbar im Rasierapparatekopf gelagert ist.

Ein Doppel-Schwingkopf-Rasierapparat dieser Art ist aus der EP-A- 0 195 602 bekannt. Dabei ist am vorderen Ende eines Handgriffs ein Rasierapparatekopf angeordnet, der den kombinierten Halte- und Schwingmechanismus für eine Rasierklingeneinheit aufnimmt. Zu diesem Zweck ist innerhalb des Handgriffs sowie innerhalb des Rasierapparatekopfes eine Y-förmige Blattfeder angeordnet. Innerhalb des Handgriffs verlaufen dabei zwei zueinander parallele Federarme, die am unteren Ende einstückig miteinander verbunden und durch das Verbindungsstück innerhalb des Handgriffs derart festgelegt sind, daß die Federarme sich frei biegen können. Im Bereich des Rasierapparatekopfes sind die vorderen Enden der Federarme nach außen hin abgewinkelt und darüber hinaus bezüglich der Längserstreckung innerhalb des Handgriffes abgeknickt. Die vorderen Enden der Federarme sind nach innen derart koaxial zueinander abgewinkelt, daß sie eine Halterung für eine Rasierklingeneinheit mit einer zur Schneidkante der Rasierklinge parallelen, waagerechten Schwingachse definieren. Um diese Schwingachse ist die Rasierklingeneinheit um eine federbelastete Nullage schwingbar, wobei zur Definierung dieser Nullage ein rückseitiger Nocken der Rasierklingeneinheit am Rasierapparatekopf anliegt. Durch die Ausbildung der Federarme als Blattfedern und darüber hinaus durch die Abknickung im Bereich des Überganges zwischen dem Handgriff und dem Rasierapparatekopf ist die Rasierklingeneinheit zusätzlich um eine Achse schwingbar, die senkrecht bezüglich der durch die Federarme im Bereich des Rasierapparatekopfes definierten Ebene liegt.

Der bekannte Doppel-Schwingkopf-Rasierapparat kann mit seiner Rasierklingeneinheit zwar eine zwei-dimensionale Schwingbewegung mit zwei Schwingachsen ausführen, so daß eine optimale Anpassung der Rasierklingeneinheit an die Gesichtsform des Benutzers während der Rasur möglich ist, doch ist der konstruktive Aufbau sehr kompliziert und es bedarf bei der Montage manuelles Geschick, um die relativ lange, Y-förmige Feder sowohl in den Handgriff als auch in den Rasierapparatekopf einzufügen, wobei darüber hinaus die vorderen Enden der Federarme durch Öffnungen im Rasierapparatekopf hindurchgesteckt werden müssen. Darüber hinaus müssen die Federarme sehr exakt gebogen werden, damit sie genau in das Gehäuse hineinpassen. Abweichungen von der vorgegebenen Krümmung führen dazu, daß das Schwingverhalten der Rasierklingeneinheit beeinträchtigt ist.

Davon ausgehend liegt der Erfindung die **Aufgabe** zugrunde, einen konstruktiv vereinfachten Doppel-Schwingkopf-Rasierapparat zu schaffen, der vor allem leicht montierbar ist.

Als technische **Lösung** wird mit der Erfindung vorgeschlagen, daß der Rasierapparatekopf einen äußeren Apparatekörper mit einem frontseitigen Fenster aufweist, in das die Halterung für die Rasierklingeneinheit als separate Baugruppe eingesetzt und im Apparatekörper festgelegt ist, wobei diese separate Baugruppe innerhalb des Apparatekörpers schwingbar um die senkrechte Achse gelagert ist.

Auf diese Weise ist ein technisch sehr einfacher Doppel-Schwingkopf-Rasierapparat geschaffen, der auf überaus einfache Weise zusammengesetzt werden kann. Das eigentliche Gehäuse des Rasierapparates, also der Handgriff mit dem äußeren Apparatekörper für den Rasierapparatekopf, kann in einem einzigen Spritzvorgang hergestellt werden. Ebenso kann die separate Baugruppe mit der Halterung für die Rasierklingeneinheit vorgefertigt werden. Es ist lediglich dann nur noch erforderlich, die vorgefertigte separate Baugruppe in den Apparatekörper einzusetzen, ohne daß es dazu eines besonderen Aufwandes bedarf. Dabei ist die separate Baugruppe für die Querbewegungen der Rasierklingeneinheit verantwortlich, wohingegen die in der separaten Baugruppe integrierte Halterung der herkömmlichen Schwingbewegungen um die waagerechte Schwingachse dient. Eine derartige separate Baugruppe stellt somit eine technisch einfache Möglichkeit dar, um einerseits den Haltemechanismus für die Rasierklingeneinheit innerhalb des Rasierapparatekopfes anordnen zu können und andererseits auf technisch einfache Weise eine Querbewegung der Rasierklingeneinheit zu ermöglichen.

Dabei liegt in einer Weiterbildung die senkrechte Achse vorzugsweise im Bereich des Fensters des Apparatekörpers. Auf diese Weise ergibt sich ein optimales Schwingverhalten der separaten Baugruppe und damit der Rasierklingeneinheit.

Um eine technisch einfache schwingbare Lagerung der separaten Baugruppe innerhalb des Apparatekörpers zu schaffen, ist diese in einer Weiterbildung durch oben und unten an der separaten Baugruppe ausgebildete Zapfen sowie dazu korrespondierende, jeweils eine Hinterschneidung aufweisende Aufnehmungen im Apparatekörper gebildet, in die die Baugruppe eingerastet ist. Auf diese Weise ist auch eine technisch einfache Montage der separaten Baugruppe innerhalb des Apparatekörpers möglich.

Für die federbelastete Nullage der separaten Baugruppe wird in einer konstruktiven Ausführungsform vorgeschlagen, daß zwischen der Rückwand des Apparatekörpers und der Rückseite der separaten Baugruppe zumindest eine Feder angeordnet ist. In einer ersten Alternative ist dabei beidseitig der mittleren Längssymmetrieebene jeweils eine Druckfeder zwischen der Rückwand des Apparatekörpers und der Rückseite der separaten Baugruppe angeordnet, wobei die Druckfeder vorzugsweise als Wendelfeder ausgebildet ist, die auf an der Rückwand des Apparatekörpers und der Rückseite der separaten Baugruppe angeformte Zapfen aufgesteckt ist. Als zweite Alternative ist an der Rückseite der separaten Baugruppe eine in der Längssymmetrieebene liegende, nach hinten ragende Blattfeder fest angeordnet und mit ihrem freien anderen Ende in einer schlitzförmigen Aufnehmung an der Rückwand des Apparatekörpers frei beweglich festgelegt. All diese Federanordnungen stellen eine technisch einfache Möglichkeit dar, um die separate Baugruppe in ihre Nullage zu bringen, von der ausgehend die Baugruppe dann die Schwingbewegungen ausführen kann.

Um dem Benutzer die Möglichkeit zu eröffnen, je nach Wunsch die Rasierklingeneinheit schwingen oder feststehen zu lassen, wird schließlich in einer Weiterbildung des Schwingkopf-Rasierapparates vorgeschlagen, daß die Rasierklingeneinheit in ihrer Rasierposition durch eine vom Benutzer zu tätigende Sperrvorrichtung arretierbar ist.

Zwei Ausführungsbeispiele eines erfindungsgemäßen Doppel-Schwingkopf-Rasierapparates werden nachfolgend anhand der rein schematischen Zeichnungen beschrieben. In diesen zeigt:
Fig. 1 eine perspektivische Ansicht eines Rasierapparates mit in den Rasierapparatekopf eingesetztem Haltemechanismus in Form einer separaten Baugruppe für die Rasierklingeneinheit;
Fig. 2 eine erste Ausführungsform der separaten Baugruppe vor dem Einsetzen in den Rasierapparatekopf;
Fig. 3 eine zweite Ausführungsform der separaten Baugruppe vor dem Einsetzen in den Rasierapparatekopf.

Der Doppel-Schwingkopf-Naßrasierapparat weist einen Rasierapparatekopf 1 auf, der am vorderen Ende eines Handgriffs 2 angeordnet ist. Der Rasierapparatekopf 1 ist dabei durch einen Apparatekörper 3 mit einem frontseitigen Fenster 4 gebildet, in das die zur eigentlichen Halterung der nicht dargestellten Rasierklingeneinheit gehörenden Teile in Form einer separaten Baugruppe 5 eingeschoben werden kann.

Diese separate Baugruppe 5 besteht in beiden Ausführungsformen aus einem Gehäuse 6, in dem zunächst eine Halterung 7 in Form einer Gabelhalterung mit Aufnahmegabeln 8 gelagert ist. Mittels eines nicht dargestellten Betätigungselements beispielsweise in Form eines Schiebers oder eines Druckknopfes sind die freien Enden der Aufnahmegabeln 8 der Halterung 7 derart nach außen verschwenkbar, daß nach dem Zurückschwenken die Aufnahmegabeln 8 in entsprechende Ausnehmungen der Rasierklingeneinheit greifen und diese aufnehmen und halten. Dabei ist durch die Verbindungslinie der freien, nach innen gerichteten Enden der Aufnahmegabeln 8 eine Schwingachse S definiert, um die herum die Rasierklingeneinheit verschwenkbar ist und sich beim Rasieren der Gesichtsform unter Beibehaltung eines günstigen Rasierwinkels durch die Verschwenkbewegungen anpassen kann.

Um die Rasierklingeneinheit dabei in einer federbelasteten Nullage halten zu können, ist im Gehäuse 6 der separaten Baugruppe 5 weiterhin ein eindrückbarer Federnocken 9 gelagert, der an der Rückseite der Rasierklingeneinheit abgestützt ist, wobei zu diesem Zweck diese mit einer in der Längssymmetrieebene liegenden Rippe versehen ist.

Zusätzlich zu der Verschwenkbewegung der Rasierklingeneinheit um die Schwingachse S ist diese noch um eine in der Längssymmetrieebene des Rasierapparatekopfes 1 liegende, senkrechte Achse A schwingbar. Zu diesem Zweck ist die separate Baugruppe 5 innerhalb des Apparatekörpers 3 um die Achse A verschwenkbar gelagert. Dazu dienen an der Oberseite und an der Unterseite des Gehäuses 6 angeformte Zapfen 10, die in der Achse A liegend diese definieren. Dazu korrespondierend sind im Innern des Apparatekörpers 3 Hinterschneidungen 11 aufweisende Ausnehmungen 12 vorgesehen, die mit den Zapfen 10 des Gehäuses 6 der Baugruppe 5 korrespondieren. Durch Einsetzen der Baugruppe 5 mit ihrem Gehäuse 6 in den Apparatekörper 3 rasten die Zapfen 10 nach Passieren der Hinterschneidungen 11 in den Aussparungen 12 ein, wobei die Durchmesserverhältnisse derart sind, daß die Baugruppe 5 eine Drehbewegung innerhalb des Apparatekörpers 3 ausführen kann. Zu diesem Zweck sind auch die Seitenwände 13 des Gehäuses 6 abgerundet.

Damit die separate Baugruppe 5 ausgehend von einer federbelasteten Nullage schwingen kann, ist zwischen der Rückwand 14 des Apparatekörpers 3 und der Rückseite 15 der Baugruppe 5 eine Federanordnung vorgesehen. Bei der Ausführungsform gemäß Fig. 2 sind hierfür zwei wendelförmige Druckfedern 16 vorgesehen, die von der Längssymmetrieebene des Rasierapparatekopfes 1 gleichbeabstandet sind. Um die Position dieser Druckfedern 16 zu fixieren, sind an der Rückseite 15 der Baugruppe 5 sowie an der Rückwand 14 des Apparatekörpers 3 jeweils zwei Zapfen 17 angeformt, auf die die wendelförmigen Druckfedern 16 aufgesteckt sind.

Bei der in Fig. 3 dargestellten Ausführungsform ist als Feder eine einzige Blattfeder 18 vorgesehen. Diese liegt senkrecht stehend in der Längssymmetrieebene des Rasierapparatekopfes 1 und ist mit ihrem vorderen Ende im Gehäuse 6 der Baugruppe 5 befestigt. Das hintere, freie Ende der Blattfeder 18 greift in eine schlitzförmige Aufnehmung 19, die an der Rückwand 14 des Apparatekörpers 3 ausgebildet ist und in der die Blattfeder 18 längsverschiebbar ist.

Bei beiden Ausführungsformen ist die separate Baugruppe 5 und damit die Rasierklingeneinheit um die Achse A schwingbar, wie durch den Pfeil P angedeutet ist. Bei einer Verschwenkbewegung der Baugruppe während des Rasiervorganges wird dabei die Feder derart gespannt, daß bei Loslassen die Baugruppe 5 in ihre Nullage wieder zurückkehrt und die Grundposition einnimmt. Auf diese Weise kann die Rasierklingeneinheit eine Schwingbewegung um zwei Achsen ausführen, so daß sich die Rasierklingeneinheit beim Rasieren der Gesichtsform optimal anpassen kann.

Sofern der Benutzer je nach Wunsch die Rasierklingeneinheit schwingen oder feststehen lassen will, kann der Rasierapparatekopf 1 zusätzlich noch mit einer nicht dargestellten Sperrvorrichtung ausgestattet sein, mittels der eine entsprechende Arretierung möglich ist.

## Patentansprüche

1. Doppel-Schwingkopf-Rasierapparat mit einem am vorderen Ende eines Handgriffs (2) angeordneten Rasierapparatekopf (1), in dem eine eine zur Schneidkante der Rasierklinge parallele, waagerechte Schwingachse (S) definierende Halterung (7) für eine um eine federbelastete Nullage schwingbare Rasierklingeneinheit angeordnet ist, wobei die Rasierklingeneinheit zusätzlich um eine in der Längssymmetrieebene des Rasierapparates liegende, senkrechte Achse (A) ebenfalls ausgehend von einer federbelasteten Nullage schwingbar im Rasierapparatekopf (1) gelagert ist,
**dadurch gekennzeichnet**,
daß der Rasierapparatekopf (1) einen äußeren Apparatekörper (3) mit einem frontseitigen Fenster (4) aufweist, in das die Halterung (7) für die Rasierklingeneinheit als separate Baugruppe (5) eingesetzt und im Apparatekörper (3) festgelegt ist, wobei diese separate Baugruppe (5) innerhalb des Apparatekörpers (3) schwingbar um die senkrechte Achse (A) gelagert ist.

2. Doppel-Schwingkopf-Rasierapparat nach Anspruch 1, dadurch gekennzeichnet, daß die senkrechte Achse (A) im Bereich des Fensters (4) des Apparatekörpers (3) liegt.

3. Doppel-Schwingkopf-Rasierapparat nach Anspruch 1 oder 2, dadurch gekennzeichnet, daß die schwingbare Lagerung der separaten Baugruppe (5) innerhalb des Apparatekörpers (3) durch oben und unten an der separaten Baugruppe (5) ausgebildete Zapfen (10) sowie dazu korrespondierende, jeweils eine Hinterschneidung (11) aufweisende Ausnehmungen (12) im Apparatekörper (3) gebildet ist, in die die Baugruppe (5) eingerastet ist.

4. Doppel-Schwingkopf-Rasierapparat nach einem der Ansprüche 1 bis 3, dadurch gekennzeichnet, daß für die federbelastete Nullage der separaten Baugruppe (5) zwischen der Rückwand (14) des Apparatekörpers (3) und der Rückseite (15) der separaten Baugruppe (5) zumindest eine Feder angeordnet ist.

5. Doppel-Schwingkopf-Rasierapparat nach Anspruch 4, dadurch gekennzeichnet, daß beidseitig der mittleren Längssymmetrieebene jeweils eine Druckfeder (16) zwischen der Rückwand (14) des Apparatekörpers (3) und der Rückseite (15) der separaten Baugruppe (5) angeordnet ist.

6. Doppel-Schwingkopf-Rasierapparat nach Anspruch 5, dadurch gekennzeichnet, daß die Druckfeder (16) als Wendelfeder ausgebildet ist, die auf an der Rückwand (14) des Apparatekörpers (3) und der Rückseite (15) der separaten Baugruppe (5) angeformte Zapfen (17) aufgesteckt ist.

7. Doppel-Schwingkopf-Rasierapparat nach Anspruch 4, dadurch gekennzeichnet, daß an der Rückseite (15) der separaten Baugruppe (5) eine in der Längssymmetrieebene liegende, nach hinten ragende Blattfeder (18) fest angeordnet und mit ihrem freien anderen Ende in einer schlitzförmigen Aufnehmung (19) an der Rückwand (14) des Apparatekörpers (3) frei beweglich festgelegt ist.

8. Doppel-Schwingkopf-Rasierapparat nach einem der Ansprüche 1 bis 7, dadurch gekennzeichnet, daß die Rasierklingeneinheit in ihrer Rasierposition durch eine vom Benutzer zu tätigende Sperrvorrichtung arretierbar ist.

## Claims

1. A twin pivot-head razor having a handle (2) at the front end of which is disposed a razor head (1) in which is disposed a holding means (7) which defines a pivot axis (S) that is parallel to the cutting edge or edges of razor blade means and which is adapted to pivotally hold the razor blade unit about a spring-loaded neutral position, whereby said razor blade unit additionally being mounted in said razor head (1) in such a way as to be pivotable, again starting from a spring-loaded neutral position, about a perpendicular axis (A) that is disposed in a longitudinal plane of symmetry of said razor,
characterised in that,
said razor head (1) has an outer body (3) that is provided with a widow (4) at the front end thereof to receive and hold in position a separate subassembly (5) that contains said holding means (7) for said razor blade unit, whereby the separate subassembly (5) is mounted within said body (3) in such a way as to be pivotable about said perpendicular axis (A).

2. A twin pivot-head razor according to claim 1, characterised in that said perpendicular axis (A) is disposed in the vicinity of said window (4) of said body (3).

3. A twin pivot-head razor according to claim 1 or 2, characterised in that to effect said pivotable mounting of said subassembly (5) within said body (3), said subassembly (5) is provided on upper and lower sides thereof with pins (10) and said body (3) is provided with corresponding recesses (12), each with an undercut (11), to engage the subassembly (5).

4. A twin pivot-head razor according to any one of claims 1 to 3, characterised in that to effect said spring-loaded neutral position of the subassembly (5), at least one spring is disposed between the rear wall (14) of said body (3) and the back (15) of said subassembly (5).

5. A twin-pivot head razor according to claim 4, characterised in that a compression spring (16) is located on each side of said central longitudinal plane of symmetry, between the back wall (14) of the body (3) and the back (15) of the subassembly (5).

6. A twin pivot-head razor according to claim 5, characterised in that the springs (16) are helical springs disposed on pin means (17) formed on said rear wall (14) of said body (3) and on said back (15) of said subassembly (s).

7. A twin pivot-head razor according to claim 4, characterised in that a flat spring (18) is disposed in said longitudinal plane of symmetry, and is fixedly disposed in, and projects rearwardly from said back (15) of said subassembly (5), and its free end is freely movably held in position in a slotted receiving means (19) on said rear wall (14) of the body (3).

8. A twin pivot-head razor according to any one of claims 1 to 3, characterised in that said razor blade unit can be locked in a shaving position by means of a locking mechanism that is actuatable by the user.

## Revendications

1. Rasoir à tête double oscillante comportant une tête de rasoir (1) située à l'extrémité avant d'un manche (2), un dispositif de maintien (7), qui définit un axe d'oscillation (S) horizontal et parallèle à l'arête coupante de la lame de rasoir pouvant osciller autour d'une position de référence commandée par ressort, l'unité de lame de rasoir étant en outre montée dans la tête de rasoir (1) de manière à osciller autour d'un axe vertical (A) situé dans le plan de symétrie longitudinal du rasoir également à partir d'une position de référence commandée par ressort,
caractérisé en ce que
la tête de rasoir (1) présente un corps d'appareil extérieur (3) avec une fenêtre frontale (4) dans laquelle est introduit en tant que bloc séparé (5) le dispositif de maintien (7) de l'unité de lame de rasoir tandis qu'il est fixé dans le corps (3) de l'appareil, ce bloc séparé (5) étant monté dans le corps (3) de l'appareil de manière à osciller autour de l'axe vertical (A).

2. Rasoir à tête double oscillante suivant la revendication 1, caractérisé en ce que l'axe vertical (A) est situé dans la zone de la fenêtre (4) du corps (3) de l'appareil.

3. Rasoir à tête double oscillante suivant la revendication 1 ou la revendication 2, caractérisé en ce que le montage oscillant du bloc séparé (5) à l'intérieur du corps (3) de l'appareil est constitué par des tourillons (10) formés sur le dessus et sur le dessous du bloc séparé (5) ainsi que par des évidements (12) présentant chacun une contre-dépouille (11) et ménagés dans le corps (3) de l'appareil pour correspondre à ces tourillons, le bloc (5) s'enclenchant dans ces évidements.

4. Rasoir à tête double oscillante suivant l'une quelconque des revendications 1 à 3, caractérisé en ce que, pour la position de référence commandée par ressort, du bloc séparé (5) au moins un ressort est placé entre la paroi arrière ( 14 ) du corps ( 3 ) de l'appareil et la face arrière (15) du bloc séparé (5).

5. Rasoir à tête double oscillante suivant la revendication 4, caractérisé en ce qu'un ressort de compression (16) est placé de chaque côté du plan de symétrie longitudinal médian, entre la paroi arrière (14) du corps (3) de l'appareil et la face arrière (15) du bloc séparé (5).

6. Rasoir à tête double oscillante suivant la revendication 5, caractérisé en ce que le ressort de compression (16) est conçu sous forme de ressort en spirale qui est enfilé sur des tourillons (17) formés sur la paroi arrière (14) du corps (3) de l'appareil et sur la face arrière (15) du bloc séparé (5).

7. Rasoir à tête double oscillante suivant la revendication 4, caractérisé en ce qu'un ressort à lame (18) en saillie vers l'arrière et situé dans le plan de symétrie longitudinal est fixé sur la face arrière (15) du bloc séparé (5) et que son autre extrémité libre est située, de manière à se déplacer librement, dans un logement en forme de fente (19) sur la paroi arrière (14) du corps (3) de l'appareil.

8. Rasoir à tête double oscillante suivant l'une quelconque des revendications 1 à 7, caractérisé en ce que l'unité de lame de rasoir peut être bloquée dans sa position de rasage au moyen d'un dispositif de blocage actionné par l'utilisateur.
